# FASCICULE DE BREVET EUROPEEN

(11) **EP 4 508 949 B1**
(45) Date de publication et mention de la délivrance du brevet: **11.03.2026**
(21) Numéro de dépôt: 23717193.9
(22) Date de dépôt: 07.04.2023
(51) Int. Cl.: H05H 15/00

(54) **PROCEDE ET SYSTEME D'ACCELERATION D'ELECTRONS PAR INTERACTION LASER-PLASMA**
VERFAHREN UND SYSTEM ZUR ELEKTRONENBESCHLEUNIGUNG MITTELS LASER-PLASMA-INTERAKTION
METHOD AND SYSTEM FOR ACCELERATING ELECTRONS USING LASER-PLASMA INTERACTION

(30) Priorité: 14.04.2022 FR 2203449
(43) Date de publication de la demande: 19.02.2025
(73) Titulaire: Commissariat à l'Energie Atomique et aux Energies Alternatives, 75015 Paris (FR); Centre National de la Recherche Scientifique, 75016 Paris (FR); Ecole Polytechnique, 91128 Palaiseau Cedex (FR); École Nationale Supérieure de Techniques Avancées, 91762 Palaiseau Cédex (FR)
(72) Inventeur: VINCENTI, Henri, 91191 GIF SUR YVETTE (FR); LEBLANC, Adrien, 91762 PALAISEAU Cedex (FR)
(74) Mandataire: Atout PI Laplace
(86) Numéro de dépôt international: PCT/EP2023/059338
(87) Numéro de publication internationale: WO 2023/198653

(56) Documents cités:
- THÉVENET M. ET AL: "Vacuum laser acceleration of relativistic electrons using plasma mirror injectors", NATURE PHYSICS, vol. 12, no. 4, 1 April 2016 (2016-04-01), GB, pages 355 - 360, XP093028229, ISSN: 1745-2473, DOI: 10.1038/nphys3597
- HAESSLER S ET AL: "High-Harmonic Generation and Correlated Electron Emission from Relativistic Plasma Mirrors at 1 kHz Repetition Rate", ARXIV.ORG, CORNELL UNIVERSITY LIBRARY, 201 OLIN LIBRARY CORNELL UNIVERSITY ITHACA, NY 14853, 14 December 2021 (2021-12-14), XP091107972
- YONG MA ET AL: "Ultrahigh charge electron beams from laser-irradiated solid surface", ARXIV.ORG, CORNELL UNIVERSITY LIBRARY, 201 OLIN LIBRARY CORNELL UNIVERSITY ITHACA, NY 14853, 4 April 2017 (2017-04-04), XP081301622, DOI: 10.1073/PNAS.1800668115
- INDORF G F H ET AL: "Investigation of the ejected mass during high-intensity laser solid interaction for improved plasma mirror generation", PLASMA PHYSICS AND CONTROLLED FUSION, IOP, BRISTOL, GB, vol. 64, no. 3, 4 February 2022 (2022-02-04), XP020415504, ISSN: 0741-3335, [retrieved on 20220204], DOI: 10.1088/1361-6587/AC4939

## Description

### Domaine technique :

La présente invention concerne un procédé et un système d'accélération d'électrons par interaction laser-plasma. Elle concerne notamment le domaine l'accélération d'électrons à l'aide de lasers femtosecondes allant de la classe térawatt (TW) jusqu'à la classe multi-PW (pétawatt) par un mécanisme de sillage laser (*Laser WakeField Acceleration* ou LWFA en anglais).

### Technique antérieure :

L'accélération d'électrons à des énergies relativistes sur de très courtes distances à l'aide de lasers est un objectif de longue date en physique et présente un grand intérêt fondamental. En effet, ce mécanisme d'accélération permet notamment de reproduire et de comprendre des processus physiques que l'on ne peut trouver que dans des scénarios astrophysiques extrêmes. Il permet en outre de réaliser des accélérateurs beaucoup plus compacts que les accélérateurs conventionnels pour la physique des hautes énergies et la médecine.

En focalisant des impulsions délivrées par des lasers femtosecondes allant de la classe TW jusqu'à la classe multi-PW à des taches focales de quelques microns à quelques dizaines de micromètres il est possible d'obtenir des intensités supérieures à 10¹⁸ *W*/*cm*² produisant des champs électriques de plusieurs TV/m. Lorsque l'amplitude crête normalisée a₁ de l'impulsion est supérieure ou égale à 1, l'électron oscille dans le champ laser avec une dynamique relativiste. C'est-à-dire que la vitesse de cet électron est proche de la vitesse de la lumière.

Pour rappel, l'amplitude crête normalisée, a₁ est définie par : ${a}_{1} = \frac{{eE}_{L}}{{m}_{e} {ω}_{1} c}$ avec *e* et *mₑ* la charge et la masse de l'électron, respectivement, *E_{L}* l'amplitude crête de l'impulsion (exprimée en V/m), *ω*₁ la fréquence angulaire du laser et *c* la vitesse de la lumière. Pour une longueur d'onde *λ* = 1 *µm*, on a *a*₁ > 1 pour une intensité supérieure à 10¹⁸ W/cm².

Si un échantillon de matière est placé au foyer du laser, les champs électriques extrêmes ionisent la matière de manière quasi-instantanée et forment un plasma ultra-relativiste, les électrons étant accélérés à une vitesse proche de celle de la lumière sur des échelles de temps inférieures à une fs. Ceci permet l'étude d'une physique ultra-relativiste, hors d'équilibre et hautement non-linéaire, appelée "physique à ultra-haute intensité".

Il existe plusieurs moyens de permettre l'accélération d'électrons par de tels champs lasers.

Parmi les différentes méthodes existantes, l'accélération laser dans le vide (*Vacuum Laser Acceleration* ou VLA en anglais) a suscité un intérêt considérable et a fait l'objet d'études théoriques approfondies en raison de son apparente simplicité. Dans cette méthode, les électrons interagissent avec un champ laser intense, dans le vide, et peuvent être accélérés en continu, à condition de rester dans une phase donnée du champ jusqu'à ce qu'ils s'échappent du faisceau laser. Dans la méthode VLA, le champ laser lui-même délivre des champs électriques de plusieurs TV/m qui peuvent en principe accélérer les électrons à des vitesses relativistes sur la longueur de Rayleigh du laser. Jusqu'à récemment, la méthode VLA a été essentiellement étudiée d'un point de vue théorique car les conditions nécessaires pour injecter correctement des électrons dans le champ laser étaient extrêmement difficiles. En effet, le paquet d'électrons injecté doit être ultra-court (bien plus court qu'une période laser <3fs) et injecté à une phase d'accélération très précise avec une précision sub-fs.

La faisabilité de cette méthode d'injection à l'aide d'un miroir plasma relativiste a été démontrée dans le document Thévenet, M., et al. "Vacuum laser acceleration of relativistic electrons using plasma mirror injectors." Nature Physics 12.4 (2016): 355-360, ci-après « Thévenet, *et al.* ». La figure 1A illustre schématiquement le principe de cette technique. Une impulsion laser incidente en polarisation p ultra-brève (~25 *fs*) est focalisée avec une intensité supérieure à 10¹⁸ *W*/*cm*² sur un miroir plasma qui est réfléchissant pour le champ de l'impulsion laser incidente. Le miroir plasma est généré sous vide en ionisant une cible initialement solide par une pré-impulsion laser focalisée à une intensité supérieure à 10¹⁶ *W*/*cm*². Sous l'effet de ce champ laser, le « miroir plasma » ainsi formé oscille à des vitesses relativistes à la période laser. Lors de la réflexion sur la surface du miroir de plasma, le champ E de l'impulsion laser incidente éjecte des électrons de la surface du miroir de plasma et l'injecte dans le champ laser réfléchi. La charge injectée est ensuite accélérée par le champ électrique ultra-intense de l'impulsion laser.

Malheureusement, cette méthode présente le désavantage de fournir des faisceaux d'électrons de mauvaise qualité. Plus précisément, les faisceaux d'électrons produits par VLA présentent une divergence élevée (plus de 500 *mrad*) et une forte dispersion d'énergie, ce qui rend cette méthode inutilisable pour certaines applications. En outre, l'énergie maximale du mécanisme de VLA évolue en racine carrée de la puissance laser P, ce qui n'en fait pas un bon candidat pour atteindre des énergies élevées (voir Zaïm, M. Thévenet, A. Lifschitz, and J. Faure, "Relativistic Acceleration of Electrons Injected by a Plasma Mirror into a Radially Polarized Laser Beam," Phys. Rev. Lett., vol. 119, no. 9, p. 094801, Aug. 2017, doi: 10.1103/PhysRevLett.119.09480).

Une autre technique connue de l'homme du métier (voir notamment le document E. Esarey, C. B. Schroeder, and W. P. Leemans « Physics of laser-driven plasma-based electron accelerators", Reviews Of Modern Physics, Volume 81, juillet - septembre 2009) pour accélérer des électrons par interaction laser-plasma est le mécanisme de sillage laser (*Laser WakeField Acceleration* ou LWFA en anglais). La figure 1B est une représentation schématique du fonctionnement de ce mécanisme. Dans la méthode LWFA, un laser délivre des impulsions ultra-brèves qui sont focalisées dans un gaz avec une intensité élevée, typiquement supérieure à 10¹⁸ *W*/*cm*². Au foyer du laser, le gaz est ionisé de manière quasi-instantanée par le champ laser ultra-intense et forme un plasma "sous-dense", de densité électronique typiquement comprise entre 10¹⁷ *cm*⁻³ et 10²⁰ *cm*⁻³. Un plasma est dit «sous-dense », lorsque la fréquence plasma, proportionnelle à la racine carrée de la densité, est inférieure à la fréquence du laser. Pour des intensités laser supérieures à 10¹⁸ *W*/*cm*², l'impulsion laser (via la force podéromotrice qu'elle entraine) expulse violemment les électrons de sa trajectoire pendant sa propagation et forme une " bulle " vide d'électrons dans son sillage, qui peut supporter de grands champs accélérateurs de l'ordre de 100 GV/m. Certains électrons du plasma peuvent alors être piégés dans cette bulle et être accélérés à des vitesses relativistes sur des longueurs de quelques millimètres à quelques centimètres.

Ce mécanisme de LWFA permet l'accélération d'électrons jusqu'à 8 GeV à l'échelle du cm (voir A. J. Gonsalves et al., "Petawatt Laser Guiding and Electron Beam Acceleration to 8 GeV in a Laser-Heated Capillary Discharge Waveguide," Phys. Rev. Lett., vol. 122, no. 8, p. 084801, Feb. 2019, doi: 10.1103/PhysRevLett.122.084801). C'est pourquoi, il est considéré comme l'un des candidats les plus prometteurs pour construire la prochaine génération d'accélérateurs de particules compacts dédiés à la physique des hautes énergies. À l'heure actuelle, le dispositif de type LWFA peuvent déjà fournir des faisceaux d'électrons de haute qualité : ultra-courts (quelques fs), de petite taille (échelle µm), de faible divergence, et de faible dispersion en énergie (quelques %). Cependant, les dispositifs de type LWFA souffrent actuellement d'une charge par paquet d'électrons (*electron bunch* en anglais) relativement faible à haute énergie (une dizaine de pC à quelques GeV).

Aussi, se pose le problème d'augmenter la charge par paquet d'électrons obtenu par LWFA tout en conservant sa bonne qualité en termes de brièveté, dimension spatiale, divergence, et dispersion en énergie.

La production de tels faisceaux à haute charge est cruciale pour de nombreuses applications comme la radiothérapie à très haut débit de dose, les lasers à électrons libres à rayons X compacts ou encore la prochaine génération de collisionneurs de particules basés sur système laser multi-PW.

A cet effet, un objet de l'invention est un procédé et un système d'accélération d'électrons par interaction laser-plasma basés sur le mécanisme de sillage laser. Contrairement aux dispositifs de type LWFA de l'art antérieur, l'injection des électrons est effectuée à partir de la réflexion d'une impulsion laser ultra-brève dirigée en incidence oblique et en polarisation s sur un plasma dense préalablement généré, moyennant quoi un sillage laser est généré ensuite au sein du gaz. L'impulsion laser chauffe les électrons du plasma dense à une énergie telle qu'un paquet des électrons est injecté dans le sillage pour y être accéléré. Ainsi, il est possible d'obtenir un faisceau d'électrons avec des paquets d'électrons ultra-brefs et présentant une divergence faible, une charge importante pour une énergie élevée et une faible dispersion de l'énergie.

Par rapport aux dispositifs de type LWFA de l'art antérieur, l'invention permet d'augmenter considérablement la charge du paquet d'électron tout en maintenant une qualité de faisceau d'électrons optimale. Par rapport aux dispositifs de type VLA, l'invention permet d'améliorier notablement la qualité du faisceau d'électrons (divergence et dispersion de l'énergie).

### Résumé de l'invention :

A cet effet, un objet de l'invention est un procédé d'accélération d'électrons par interaction laser-plasma dans lequel au moins une impulsion laser est dirigée sur une surface d'une cible à l'état condensé, ladite surface étant recouverte d'une couche de gaz, l'intensité de ladite au moins une impulsion étant suffisante pour :
- dans une étape A, générer, à partir de la cible à l'état condensé, un plasma dense ;
- dans une étape B, après réflexion par le plasma dense, générer un sillage laser dans la couche de gaz ;
- dans une étape C, chauffer les électrons dudit plasma dense à une énergie telle qu'un paquet desdits électrons soit injecté dans ledit sillage pour y être accéléré,
ladite au moins une impulsion destinée à être réfléchie par le plasma dense et à chauffer les électrons de ce dernier, étant en incidence oblique en polarisation s sur ladite cible.

Dans une première variante du procédé de l'invention, la génération du plasma dense en étape A est induite par une desdites au moins une impulsion laser dite pré-impulsion et les étapes B et C sont induites par une desdites au moins une impulsion laser dite impulsion principale, dans l'étape B, ladite impulsion principale est superposée spatialement à la pre-impulsion et présente un retard temporel par rapport à la pre-impulsion.

De manière préférentielle, dans cette première variante :
- ledit retard temporel est suffisamment faible pour qu'une longueur d'échelle du gradient du plasma dense soit inférieure à une longueur d'onde de l'impulsion principale, et/ou
- ledit retard temporel est compris entre 50 *fs* 200 *ps*

De manière préférentielle, dans cette première variante, le procédé comprend une étape de réglage dudit retard temporel de manière à optimiser une charge dudit paquet d'électron injecté dans ledit sillage.

De manière préférentielle, dans l'étape A de cette première variante, l'intensité de la pre-impulsion est supérieure à 10¹⁵ *W*/*cm*² sur ladite surface et, dans l'étape B, l'intensité de l'impulsion principale est supérieure à 10¹⁸ *W*/*cm*² après réflexion par ledit plasma dense.

De manière préférentielle, dans cette première variante, le procédé comprend une étape préalable aux étapes A et B de génération de la pre-impulsion et de l'impulsion principale à partir d'une même impulsion laser dite initiale.

De manière préférentielle, dans cette première variante, le procédé comprend une étape préalable aux étapes A et B, d'augmentation du contraste temporel de l'impulsion principale par réflexion sur un ou plusieurs miroirs plasmas additionnels.

De manière préférentielle, dans le procédé de l'invention, une pression moyenne dans la couche de gaz est comprise entre 0.1 atm et 200 atm, préférentiellement comprise entre 0.5 atm et 50 atm

Un autre objet de l'invention est un système d'accélération d'électrons par interaction laser-plasma comprenant :
- une cible à l'état condensé recouverte d'une couche de gaz,
- un système laser adapté pour générer au moins une impulsion laser
- un système optique adapté pour diriger ladite au moins une impulsion laser sur une surface (SS) de la cible à l'état condensé
- le système laser et le système optique étant en outre configurés de telle sorte que l'intensité de ladite au moins une impulsion soit suffisante pour :
   - générer, à partir de la cible à l'état condensé, un plasma dense;
   - après réflexion par le plasma dense, générer un sillage dans la couche de gaz ;
   - chauffer les électrons dudit plasma dense à une énergie telle qu'un paquet desdits électrons soit injecté dans ledit sillage pour y être accéléré
le système optique étant en outre adapté pour que ladite au moins une impulsion destinée à être réfléchie par le plasma dense et à chauffer les électrons de ce dernier, soit en incidence oblique en polarisation s sur ladite cible.

De manière préférentielle, selon une première variante, le système laser et le système optique sont configurés pour :
- Générer une première dite impulsion, dite pré-impulsion, et la diriger vers la cible pour générer ledit plasma dense,
- Générer une seconde dite impulsion, dite impulsion principale, et la diriger vers la cible pour générer ledit sillage dans la couche de gaz et induire ledit chauffage des électrons dudit plasma dense,
- ladite impulsion principale, lors de sa réflexion par le plasma dense, étant superposée spatialement à la pre-impulsion.

De manière préférentielle, dans cette première variante, ledit système laser est adapté pour que le contraste temporel de l'impulsion principale soit supérieur à 10⁸, préférentiellement supérieur à 10¹⁰.

De manière préférentielle, le système de l'invention comprend un bec de gaz relié à un réservoir de gaz, le bec de gaz étant adapté pour délivrer un jet de gaz configuré pour former la couche de gaz. De manière encore préférentielle, le système de l'invention comprend une cellule de gaz scellée ou partiellement scellée par la cible, le bec de gaz étant adapté pour délivrer le jet de gaz dans la cellule de gaz. De manière encore préférentielle, la cible est formée par une portion de ruban qui se déroule d'une bobine, ledit système comprenant un ensemble moteur adapté pour dérouler ledit ruban dans la cellule.

De manière préférentielle, dans le système de l'invention, le réservoir de gaz comprend de l'hélium et/ou de l'hydrogène et/ou de l'azote.

De manière préférentielle, dans le système de l'invention, le bec de gaz est adapté pour qu'une pression moyenne dans la couche de gaz soit comprise entre 0.1 atm et 200 atm, préférentiellement comprise entre 0.5 atm et 50 atm.

### Brève description des figures :

D'autres caractéristiques, détails et avantages de l'invention ressortiront à la lecture de la description faite en référence aux dessins annexés donnés à titre d'exemple et qui représentent, respectivement :
[Fig.1A] et [Fig.1B], une illustration schématique des méthodes connues de l'art pour accélérer des électrons par interaction laser-plasma dans le vide et par mécanisme de sillage laser respectivement,
[Fig.2], un schéma de principe du système selon une variante préférée de l'invention,
[Fig.3], trois représentations instantanées a, b et c d'une simulation de code PIC, obtenues à différents instants du procédé selon la variante préférée de l'invention,
[Fig.4A] une représentation graphique d'un spectre du faisceau d'électrons généré par le système de l'invention obtenu par simulation,
[Fig.4B] une représentation graphique d'un résultat expérimental : un spectre du faisceau d'électrons généré par le système de l'invention
[Fig.5], une représentation schématique d'un système selon un premier mode de réalisation de l'invention,
[Fig.6], une représentation schématique du système selon un deuxième mode de réalisation de l'invention,
[Fig.7], une représentation schématique du système selon un troisième mode de réalisation de l'invention,

Dans les figures, sauf contre-indication, les éléments ne sont pas à l'échelle.

### Description détaillée :

La figure 2 illustre schématiquement un système 1 selon une première variante préférée de l'invention pour accélérer des électrons par interaction laser-plasma. Il se compose principalement d'un système laser SL, pour délivrer un faisceau laser initial FI portant une première impulsion dite pré-impulsion IL1 et une deuxième impulsion dite impulsion principale IL2, et d'un système optique SO pour focaliser ces impulsions IL1, IL2 sur une cible à l'état solide CS (plus généralement à l'état condensé, l'utilisation d'une cible liquide étant également possible). Le faisceau FI est focalisé par le système optique SO sur une surface SS de la cible CS de manière à former un faisceau laser focalisé FF. Dans l'invention, la surface SS de la cible CS est recouverte d'une couche de gaz CG.

Le système laser SL et le système optique SO sont adaptés pour que l'intensité de la pré-impulsion IL1 soit suffisante pour, dans une étape A, générer un plasma dense MP à la surface SS de la cible en ionisant la cible CS. De manière préférentielle, l'intensité de la pre-impulsion IL1 est supérieure à 10¹⁵ *W*/*cm*² sur la surface SS afin de pouvoir ioniser la cible CS et ainsi générer le plasma dense MP. L'intensité en *W*/*cm²* mentionnée ici et dans la suite du document correspond ici à l'intensité crête de l'imulsion IL1 ou IL2 au niveau de la surface où est focalisée l'impulsion IL1 ou IL2.

Par « plasma dense », on entend ici que la densité électronique nₑ du plasma est telle que la fréquence plasma ${ω}_{p} = \sqrt{\frac{{n}_{e} {e}^{2}}{{m}_{e} {ε}_{0}}}$ (*ε*₀ étant la permittivité électrique du vide) est supérieure à la fréquence de l'impulsion laser destinée à être réfléchie par le plasma dense MP (c'est-à-dire l'impulsion principale IL2). Cette condition permet la réflexion de l'impulsion principale IL2 sur le plasma dense MP dans une étape ultérieure à l'étape A. Sinon, l'impulsion laser se propagerait dans le plasma au lieu d'être réfléchie par ce dernier.

En outre, le système laser SL et le système optique SO sont adaptés pour que l'intensité de l'impulsion principale IL2 soit suffisante pour :
- dans une étape B, après réflexion par le plasma dense MP, générer un sillage laser WF dans la couche de gaz. Le faisceau laser réfléchi par le plasma dense MP est noté par la référence FR dans la figure 2. Ce sillage est similaire à celui détaillé plus haut pour la description de la figure 1B.
- dans une étape C, chauffer les électrons du plasma dense à une énergie telle qu'un paquet EB des électrons soit injecté dans le sillage WF pour y être accéléré. Ainsi, la réflexion du faisceau FF sur le plasma dense MP génère un faisceau d'électrons FE. L'énergie minimale permettant l'injection est typiquement 100 keV.

Dans la première variante de l'invention il est nécessaire que l'impulsion principale IL2 soit focalisée vers la cible CS en incidence oblique et en polarisation s pour des raisons qui seront expliquées plus loin. De plus, comme expliqué plus haut, la fréquence plasma *ωₚ* du plasma généré par la pré-impulsion L1 doit être supérieure à la fréquence de l'impulsion principale IL2, notée ω₂ afin de permettre la réflexion de l'impulsion principale IL2 sur le plasma dense MP. Enfin, il est nécessaire que l'impulsion principale IL2, lors de sa réflexion par le plasma dense, soit superposée spatialement à la pré-impulsion IL1 pour optimiser l'éjection des électrons depuis le plasma dense MP. On note Δ*t* le retard temporel de l'impulsion principale IL2 lorsqu'elle est focalisée sur le plasma dense par rapport à la pre-impulsion IL1 lorsqu'elle génère le plasma dense.

Dans les dispositifs de type VLA de l'art antérieur (par exemple Thévenet, *et al*.), l'injection est provoquée par le champ E laser présent selon la direction normale *̅n̅*̅ à la surface du miroir plasma qui « arrache » les électrons du miroir et les injecte dans le champ E laser dans une zone où le champ électrostatique plasma ne permet pas une accélération. Cela génère un faisceau d'électrons FE de mauvaise qualité (divergence élevée et forte dispersion de l'énergie).

Dans l'invention, le mécanisme d'injection est différent. En effet, de manière critique, l'impulsion laser principale IL2, destinée à être réfléchie par le plasma dense (et à chauffer les électrons de ce dernier), est dirigée en incidence oblique et en polarisation s sur la cible CS. De ce fait, il n'existe donc pas de champ E selon la direction normale *̅n̅*̅ à la surface du plasma dense MP. Dans l'invention, l'injection est provoquée en deux étapes : tout d'abord par le chauffage des électrons du plasma dense par le biais de l'impulsion laser lorsqu'elle se réfléchit sur le plasma dense. Ensuite, une partie de ces électrons chauffés à une énergie suffisante sont alors piégés dans le champ électrostatique de la bulle du sillage laser avec une phase adaptée pour y être accélérés sur des longueurs de plusieurs millimètres à quelques centimètres.

Grâce à la densité électronique élevée du plasma dense MP, ce mécanisme permet une injection d'une charge élevée d'électrons de quelques MeV à une dizaine de MeV avec une énergie laser modeste (typiquement supérieure à 10 pC avec quelques centaines de millijoules), et préférentiellement supérieure à 100 pC, voire 1 nC, pour une énergie laser élevée de plusieurs joule à dizaines de joules. De manière critique, les paquets d'électrons EB sont injectés avec une phase appropriée dans la bulle du sillage laser, ce qui permet l'obtention d'un faisceau d'électron FE de bonne qualité (faible divergence et faible dispersion énergétique) avec des énergie de plusieurs centaines de MeV à quelques GeV à la fin de l'accélération par sillage.

Ainsi, il est possible d'obtenir un faisceau d'électrons FE avec des paquets ultra-brefs et présentant une divergence faible, une charge importante pour une énergie élevée et une faible dispersion de l'énergie. Par rapport aux dispositifs de type LWFA de l'art antérieur (voir figure 1B), l'invention permet donc d'augmenter considérablement la charge du paquet d'électron tout en maintenant une qualité de faisceau optimale. En effet, la densité électronique du plasma dense est beaucoup plus importante que celle du gaz ionisé. Par rapport aux dispositifs de type VLA (voir figure 1A), l'invention permet donc d'améliorier notablement la qualité du faisceau d'électrons (divergence et dispersion de l'énergie) car les électrons sont injectés à l'arrière de la bulle du sillage dans l'invention.

La figure 3 regroupe trois représentations instantanées a, b et c d'une simulation de code PIC (méthode *Particle In Cell* en anglais, connue de l'art), chacune des représentations étant obtenue à différents instants du procédé de l'invention selon la deuxième variante de l'invention. Les trois représentations instantanées a, b et c de la figure 3 illustrent la propagation de l'impulsion principale IL2 à différents instants. En niveau de gris clair est représenté la densité électronique DE du plasma au sein des couches gazeuse CG en dense MP et en niveau de gris plus sombre est représenté le champ laser de l'impulsion IL2. La représentation instantanée a) illustre le champ laser de l'impulsion IL2 avant sa réflexion sur le plasma dense MP ayant déjà ionisé le gaz sur son trajet. La représentation instantanée b) illustre le champ laser de l'impulsion IL2 pendant sa réflexion sur le plasma dense MP. Enfin, la représentation instantanée c) illustre le champ laser de l'impulsion IL2 après sa réflexion sur le plasma dense MP. Dans la représentation instantanée c), on observe de plus le mécanisme de sillage laser accélérant un paquet d'électrons EB, l'injection de ce paquet dans ce sillage laser ayant été permise par le chauffage des électrons du plasma dense MP par l'impulsion IL2.

Pour les étapes B et C, il est préférable que l'impulsion principale IL2 provoquant le chauffage des électrons et générant le sillage présente une intensité supérieure à 10¹⁸ *W*/*cm²* lors de sa réflexion par le plasma dense MP. Cela permet l'obtention d'un champ laser suffisant pour permettre le mécanisme de sillage et pour provoquer une accélération des électrons à des énergies de plusieurs centaines de MeV pour une charge typiquement supérieure à 10 pC, préférentiellement supérieure à 100 pC. En général, pour atteindre de telles intensités, il est nécessaire que le système optique SO focalise fortement le faisceau FF, typiquement à des taches focales de quelques *µm* de diamètre.

Selon une deuxième variante de l'invention, différente de celle illustrée dans la figure 2, le système laser SL est adapté pour délivrer une seule impulsion laser. Dans cette deuxième variante, le système laser SL et le système optique SO sont adaptés pour que l'impulsion IL0 présente une intensité telle que le front temporel montant de l'impulsion ionise la cible CS et génère le plasma dense MP et pour que l'impulsion IL0 génère le sillage dans la couche de gaz et induise le chauffage des électrons du plasma dense provoquant l'injection. Comme précisé plus haut, il est préférable que l'impulsion IL0 présente une intensité supérieure à 10¹⁸ *W*/*cm²* lors de sa réflexion par le plasma dense pour permettre une accélération des électrons à des énergies de plusieurs centaines de MeV. Dans cette deuxième variante, il est nécessaire que l'impulsion IL0 soit focalisée vers la cible en incidence oblique et en polarisation s afin de permettre une injection uniquement via le chauffage des électrons du plasma.

Cette deuxième variante n'est pas la variante préférée de l'invention car elle ne permet pas d'optimiser séparément les différents paramètres d'injection et d'accélération. Elle présente cependant l'avantage d'être très simple à mettre en œuvre car elle ne nécessite aucun alignement entre plusieurs faisceaux et aucun contrôle temporel fin entre différentes impulsions.

La première variante de l'invention est plus complexe à mettre en œuvre que la deuxième variante de l'invention car elle nécessite l'alignement de deux impulsions IL1, IL2 et le contrôle fin du retard temporel *Δt* entre ces impulsions (voir plus loin). Elle est cependant préférée par rapport à la deuxième variante car elle permet de mieux contrôler les paramètres d'injection et d'accélération, par exemple via le retard temporel Δ*t* entre la pré-impulsion et l'impulsion principale ou encore le contraste temporel de l'impulsion principale.

En effet, de manière préférentielle, dans la première variante de l'invention, le système laser SL est adapté pour que le contraste temporel de l'impulsion principale soit supérieur à 10⁸, préférentiellement supérieur à 10¹⁰ lors de la génération du plasma dense MP. Le choix d'un tel contraste temporel est préféré pour une intensité du faisceau laser focalisé FF supérieure à 10¹⁸ *W*/*cm*² sur la cible, de sorte que le piedestal du profil temporel de l'impulsion principale ne présente pas une intensité suffisante pour ioniser la cible solide entre quelques picosecondes à quelques nanosecondes avant le pic d'intensité de l'impulsion principale. Cela permet d'éviter que le plasma dense s'étende vers le vide selon un profil de densité exponentiel sur une longueur d'échelle L supérieure à une longueur d'onde *λ*₂ de l'impulsion principale, avant la réflexion du pic d'intensité de l'impulsion principale IL2 sur le plasma dense MP. Si on avait *L* > *λ*₂ avant la réflexion du pic d'intensité de l'impulsion principale IL2 sur le plasma dense MP, les propriétés spatiotemporelles du faisceau réfléchi FR par le plasma dense MP seraient trop fortement dégradées pour permettre l'accélération des électrons par mécanisme de sillage.

De même, de manière encore préférentielle, le système laser SL est adapté pour que le contraste temporel de la pre-impulsion soit lui aussi supérieur à 10⁸, préférentiellement supérieur à 10¹⁰ lors de la génération du plasma dense MP. Ici aussi, le choix d'un tel contraste temporel assure que le pied du profil temporel de la pré-impulsion ne présente pas une intensité suffisante pour ioniser la cible solide entre quelques picosecondes à quelques nanosecondes avant l'impulsion principale. Cela permet d'éviter que le plasma dense s'étende vers le vide selon un profil de densité exponentiel sur une longueur d'échelle L supérieure à une longueur d'onde *λ*₂ de l'impulsion principale, avant la rélexion de l'impulsion principale IL2 sur le plasma dense MP.

Aussi, de manière préférentielle, le procédé de la première variante comprend une étape préalable aux étapes A et B, d'augmentation du contraste temporel de l'impulsion principale (et éventuellement de la pré-impulsion) par réflexion sur un ou plusieurs miroirs plasmas additionnels afin de garantir que le contraste temporel de l'impulsion principale (et de la pré-impulsion le cas échéant) soit supérieur à 10⁸, préférentiellement supérieur à 10¹⁰. L'augmentation du contraste temporel d'une impulsion laser à l'aide d'un miroir plasma est une méthode bien connue de l'homme de l'art (voir par exemple, Lévy, Anna, et al. "Double plasma mirror for ultrahigh temporal contrast ultraintense laser pulses." Optics letters 32.3 (2007): 310-312).

De manière préférentielle, selon un mode de réalisation préféré de la première variante de l'invention, noté MD, le système laser SL et le système optique SO sont adaptés pour que le retard temporel Δ*t* soit suffisamment faible pour que la longueur d'échelle L du gradient du plasma dense soit inférieure à une longueur d'onde *λ*₂ de l'impulsion principale IL2. Comme explique plus haut, cela permet de garantir que les propriétés spatiotemporelles du faisceau réfléchi FR par le plasma dense MP soient suffisamment bonnes pour permettre l'accélération des électrons.

D'une manière plus générale, le contrôle du retard temporel Δ*t* permet un contrôle précis de la longueur d'échelle L du gradient du plasma dense MP lors de la réflexion de l'impulsion IL2 sur ce dernier. En effet, après la génération du plasma dense par IL1 et pendant le retard Δ*t* avant l'arrivée d'IL2, le plasma se dilate vers le vide (selon la normale *̅n̅*̅ au plasma dense MP) à une vitesse allant de quelques nm/ps à quelques 100 nm/ps. Or, plus le retard est élevé, plus la longueur d'échelle L du gradient du plasma dense MP est grande et plus il est aisé d'extraire des électrons du plasma dense MP lors de la réflexion de l'impulsion IL2 sur ce dernier pour les accélérer. Aussi, de manière préférentielle, le procédé de l'invention comprend une étape de réglage du retard temporel Δ*t* afin d'optimiser la charge du paquet d'électrons injecté dans le sillage. Ce retard temporel Δ*t* peut par exemple être contrôlé par le biais d'une ligne à retard sur le trajet optique de l'impulsion principale IL2.

De manière encore préférentielle, dans le mode de réalisation MD, le retard temporel Δt est compris entre 50 *fs* et 200 *ps,* préférentiellement 100 *fs* et 50 *ps.* En effet, par le biais de simulations et d'expériences, les inventeurs ont réalisés que cette gamme est optimale pour permettre l'injection et l'accélération d'une charge élevée dans le sillage laser. Cette gamme de retard temporel Δ*t* entre 50 *fs* et 200 *ps* correspond (suivant l'énergie de la pre-impulsion IL1) à une longueur d'échelle **L** entre ∼*λ*₂/40 et ∼*λ*₂/5 respectivement. Par le choix d'un retard temporel Δt compris entre 50 *fs* et 200 *ps,* les inventeurs ont observés par simulation qu'il est possible d'obtenir une injection d'un paquet d'électrons EB très localisé dans le sillage WF avec une charge allant jusqu'au nC avec une impulsion principale de 10J, de 30fs, lorsque la longueur d'échelle L est de *λ*₂/10 et que la densité du gaz est de 10¹⁸ cm⁻³. A titre d'exemple illustratif, la figure 4A est une représentation graphique d'un spectre du faisceau d'électrons FE généré par le système de l'invention. En abscisse est représentée l'énergie du paquet d'électrons et en ordonnée est représentée la charge des électrons. Ce spectre est obtenu par simulation après une longueur d'accélération de 1,5 mm pour une source laser SL délivrant des impulsions principales IL2 de 25 fs et avec une énergie de 2J. On observe que le système 1 de l'invention permet d'obtenir un paquet d'électron avec une charge de 400 *pC* avec une divergence de l'ordre du *mrad* et pour une énergie de 185 *MeV* et pour une faible dispersion d'énergie (environ 5 %)

Les inventeurs ont effectué des expériences avec des impulsions laser principales présentant une énergie de 450 mJ avec une durée de 30 fs focalisées sur le plasma dense avec une intensité de 3.10¹⁸ W/cm². La figure 4B est une représentation graphique de 5 spectres de paquets EB générés par le système de l'invention pour 5 impulsions IL2 différentes dans pour les conditions précités. La figure 4B illustre bien le fait que les paquets EB sont stables pour une énergie de 180 MeV avec une dispersion d'énergie inférieure à 10% et pour une charge de 17 pC par paquet.

De manière préférentielle, le procédé mis en œuvre dans la première variante de l'invention comprend une étape, préalable aux étapes A et B, de génération de la première et de la deuxième impulsion laser à partir d'une même impulsion laser dite initiale. Pour cela, le système 1 comprend un élément optique (typiquement soit une lame semi-réfléchissante 95%/5% ou un « sous-miroir » plus petit que le faisceau laser pour n'en sélectionner qu'une sous-partie) séparant l'impulsion initiale en deux impulsions : la pré-impulsion IL1 et l'impulsion principale IL2. L'impulsion principale IL2 est alors focalisée par le système optique SO avec un retard temporel Δt, typiquement contrôlé par une ligne à retard sur le trajet optique de l'impulsion principale IL2. Ce mode de réalisation présente l'avantage de permettre l'utilisation d'un seul laser dans le système 1 de l'invention. Alternativement, selon un autre mode de réalisation, les impulsions IL1 et IL2 sont générées à partir de deux sources lasers différentes. En outre, dans la première variante de l'invention, il n'est pas nécessaire que les impulsions IL1 et IL2 présentent la même longueur d'onde bien que cela puisse être préférable afin de pouvoir utiliser les mêmes composants optiques (miroirs, paraboles ou lentilles) du système optique SO afin de pouvoir focaliser ces impulsions.

De manière préférentielle, le trajet optique du faisceau laser est effectué sous vide poussé (pression inférieure à 10⁻³ *mbar*), préférentiellement sous ultravide (pression inférieure à 10⁻⁶ *mbar*), *a minima* à partir du point où il est focalisé par le système optique SO pour éviter tout effet non-linéaire lors de la propagation du faisceau laser. De manière connue en soi, le système 1 comprend une ou plusieurs pompes primaires et une ou plusieurs pompes turbomoléculaires afin d'obtenir ce vide poussé ou primaire.

Dans la première variante de l'invention, il est préférable que l'angle d'incidence de la pré-impulsion IL1 sur la cible CS et de l'impulsion principale IL2 sur le plasma dense MP ne dépasse pas 75° pour éviter que leur tache focale respective soit trop étalée sur la surface de la cible solide CS réduisant ainsi l'amplitude crête du champ électrique induit par ces impulsions.

La figure 5 illustre un premier mode de réalisation de l'invention dans lequel le système 1 comprend un bec de gaz GN relié à un réservoir de gaz (non représenté). Le bec de gaz est adapté pour délivrer un jet de gaz GJ configuré pour former la couche de gaz CG. Ce premier mode de réalisation présente l'avantage d'être simple à mettre en œuvre.

La figure 6 illustre un mode de réalisation particulier du mode de réalisation de la figure 5 dans lequel le système comprend en outre une cellule de gaz CG scellée ou partiellement scellée par la cible CS. Les parois de la cellule de gaz sont imperméables au gaz délivré dans la cellule de gaz par le bec de gaz GN et comprennent deux ouvertures, une pour laisser passer le faisceau laser incident, l'autre pour faire sortir le faisceau réfléchi et les électrons accélérés. Ainsi, la cible forme une paroi qui rend la cellule de gaz partiellement hermétique au gaz, ce qui permet de réduire considérablement la fuite de gaz dans le système 1. Cela permet, entre autre, de moins solliciter les pompes primaires et les pompes turbomoléculaires permettant de produire le vide poussé ou l'ultravide. De plus cela permet de limiter la propagation du faisceau laser focalisé FF dans le gaz avant sa réflexion par le plasma dense MP, ce qui limite les effets non-linéaires qu'il peut y avoir dans cette partie à très haute intensité.

La figure 7 illustre un mode de réalisation particulier du mode de réalisation de la figure 6, dans lequel la cible CS est formée par une portion de ruban qui se déroule d'une bobine BR, de manière à être renouvelée d'un tir à l'autre. La cellule est scellée ou partiellement scellée par la bobine de ruban BR. Dans ce mode de réalisation, le système 1 comprend un ensemble moteur MT adapté pour dérouler le ruban dans la cellule, par exemple par une translation selon une direction *̅u̅*̅. Ce mode de réalisation permet de facilement renouveler la cible sans avoir à modifier l'alignement du montage, par exemple lorsque le faisceau FF a trop dégradé la surface SS de la cible CS où était focalisé le faisceau FF. Ceci permet donc d'avoir un taux de répétition du faisceau d'électron plus élevé. Selon un mode de réalisation différent de celui illustré en figure 7, le système 1 ne comprend pas de cellule de gaz CG, bien que cela entraine une fuite de gaz plus importante.

De manière préférentielle, dans le système des modes de réalisation des figures 5 à 7, le réservoir de gaz contient de l'hélium et/ou de l'hydrogène et/ou de l'azote. L'utilisation d'un gaz de faible masse atomique comme les gaz précités permet d'assurer que les électrons injectés dans l'invention proviennent uniquement du plasma dense et non pas de la couche gazeuse. L'utilisation de gaz avec une plus grande masse atomique entrainerait en effet une dispersion d'énergie plus importante dans le faisceau d'électrons car il y aurait alors également des électrons injectés depuis le gaz.

De manière préférentielle, dans l'invention, le bec de gaz est adapté pour qu'une pression moyenne dans la couche de gaz CG soit comprise entre 0.1 atm et 200 atm, préférentiellement comprise entre 0.5 atm et 50 atm. Cette pression est ajustée en fonction de l'énergie du faisceau d'électron désirée. En effet, une pression relativement plus faible permet d'obtenir une énergie relativement plus élevée et une plus haute charge car dans ce cas la bulle dans le sillage de l'impulsion laser est plus grande ce qui permet de piéger un plus grand nombre d'électrons.

En effet, les lois d'échelle du mécanisme de LWFA montrent que pour atteindre des énergies plus élevées il est nécessaire réduire la densité du gaz. Réduire la densité de gaz permet d'augmenter la vitesse de phase de l'onde de sillage (qui dépend de la densité du gaz) et donc permet d'augmenter la distance au bout de laquelle les électrons accélérés 'dépassent' la bulle du sillage laser et se retrouvent freinés. Cette distance est appelée distance « dephasing length » en anglais. Cependant, baisser la densité du gaz nécessite de guider l'impulsion laser sur des distances plus grandes. Ceci peut être réalisé par 'auto-guidage' par effets non-linéaires dans le gaz (mais cet effet nécessite une puissance laser d'autant plus élevée que la densité du gaz est faible). Ceci peut être aussi réalisé à modifiant le profil du gaz (pour qu'il agisse comme une sorte de lentilles) à l'aide de capillaires ou d'autres techniques tout optique. Enfin, il se trouve que baisser la densité du gaz, augmente également la taille de la bulle et la charge qu'on peut théoriquement y injecter sans l'affecter.

## Revendications

1. Procédé d'accélération d'électrons par interaction laser-plasma dans lequel au moins une impulsion laser (IL0) est dirigée sur une surface (SS) d'une cible à l'état condensé (CS), ladite surface étant recouverte d'une couche de gaz (CG), l'intensité de ladite au moins une impulsion étant suffisante pour :
- dans une étape A, générer, à partir de la cible à l'état condensé, un plasma dense (MP) ;
- dans une étape B, après réflexion par le plasma dense, générer un sillage laser (WF) dans la couche de gaz ;
- dans une étape C, chauffer les électrons dudit plasma dense à une énergie telle qu'un paquet (EB) desdits électrons soit injecté dans ledit sillage pour y être accéléré,
ladite au moins une impulsion destinée à être réfléchie par le plasma dense et à chauffer les électrons de ce dernier, étant en incidence oblique en polarisation s sur ladite cible.

2. Procédé selon la revendication précédente, dans lequel :
- la génération du plasma dense en étape A est induite par une desdites au moins une impulsion laser dite pré-impulsion (IL1),
- les étapes B et C sont induites par une desdites au moins une impulsion laser dite impulsion principale (IL2),
- dans l'étape B, ladite impulsion principale est superposée spatialement à la pre-impulsion et présente un retard temporel (Δ*t*) par rapport à la pre-impulsion.

3. Procédé selon la revendication précédente, dans lequel ledit retard temporel (Δ*t*) est suffisament faible pour qu'une longueur d'échelle du gradient (L) du plasma dense soit inférieure à une longueur d'onde (*λ*₂) de l'impulsion principale.

4. Procédé selon la revendication précédente, dans lequel ledit retard temporel (Δ*t*) est compris entre 50 *fs* et 200 *ps.*

5. Procédé selon l'une quelconque des revendications 2 à 4, comprenant une étape de réglage dudit retard temporel (Δ*t*) de manière à optimiser une charge dudit paquet d'électron injecté dans ledit sillage.

6. Procédé selon l'une quelconque des revendications 2 à 5, dans laquelle, dans l'étape A, l'intensité de la pre-impulsion est supérieure à 10¹⁵ *W*/*cm²* sur ladite surface et dans laquelle, dans l'étape B, l'intensité de l'impulsion principale est supérieure à 10¹⁸ *W*/*cm²* après réflexion par ledit plasma dense.

7. Procédé selon l'une quelconque des revendications 2 à 6, comprenant une étape préalable aux étapes A et B de génération de la pre-impulsion et de l'impulsion principale à partir d'une même impulsion laser dite initiale.

8. Procédé selon l'une quelconque des revendications 2 à 7, comprenant une étape préalable aux étapes A et B, d'augmentation du contraste temporel de l'impulsion principale par réflexion sur un ou plusieurs miroirs plasmas additionnels.

9. Procédé selon l'une quelconque des revendications précédentes, dans lequel une pression moyenne dans la couche de gaz est comprise entre 0.1 atm et 200 atm, préférentiellement comprise entre 0.5 atm et 50 atm

10. Système d'accélération d'électrons par interaction laser-plasma (1) comprenant :
- une cible à l'état condensé (CS) recouverte d'une couche de gaz (CG),
- un système laser (SL) adapté pour générer au moins une impulsion laser (IL0)
- un système optique (SO) adapté pour diriger ladite au moins une impulsion laser sur une surface (SS) de la cible à l'état condensé
- le système laser et le système optique étant en outre configurés de telle sorte que l'intensité de ladite au moins une impulsion soit suffisante pour :
• générer, à partir de la cible à l'état condensé, un plasma dense (MP) ;
• après réflexion par le plasma dense, générer un sillage (WF) dans la couche de gaz ;
• chauffer les électrons dudit plasma dense à une énergie telle qu'un paquet (EB) desdits électrons soit injecté dans ledit sillage pour y être accéléré,
- le système optique étant en outre adapté pour que ladite au moins une impulsion destinée à être réfléchie par le plasma dense et à chauffer les électrons de ce dernier, soit en incidence oblique en polarisation s sur ladite cible.

11. Système selon la revendication précédente, dans lequel le système laser et le système optique sont configurés pour :
- Générer une première dite impulsion, dite pré-impulsion (IL1), et la diriger vers la cible pour générer ledit plasma dense,
- Générer une seconde dite impulsion (IL2), dite impulsion principale, et la diriger vers la cible pour générer ledit sillage dans la couche de gaz et induire ledit chauffage des électrons dudit plasma dense,
ladite impulsion principale, lors de sa réflexion par le plasma dense, étant superposée spatialement à la pre-impulsion.

12. Système selon la revendication précédente, dans lequel ledit système laser est adapté pour que le contraste temporel de la l'impulsion principale soit supérieur à 10⁸, préférentiellement supérieur à 10¹⁰.

13. Système selon l'une quelconque des revendications 10 à 11, comprenant un bec de gaz (GN) relié à un réservoir de gaz, le bec de gaz étant adapté pour délivrer un jet de gaz (GJ) configuré pour former la couche de gaz,

14. Système selon la revendication précédente, comprenant une cellule de gaz scellée ou partiellement scellée par la cible, le bec de gaz étant adapté pour délivrer le jet de gaz dans la cellule de gaz.

15. Système selon l'une quelconque des revendications 12 à 14, dans lequel ladite cible est formée par une portion de ruban qui se déroule d'une bobine (BR), ledit système comprenant un ensemble moteur (MT) adapté pour dérouler ledit ruban dans la cellule.

16. Système selon l'une quelconque des revendications 12 à 15, dans lequel le réservoir de gaz comprend de l'hélium et/ou de l'hydrogène et/ou de l'azote.

17. Système selon l'une quelconque des revendications 12 à 16, dans lequel le bec de gaz est adapté pour qu'une pression moyenne dans la couche de gaz soit comprise entre 0.1 atm et 200 atm, préférentiellement comprise entre 0.5 atm et 50 atm.

## Patentansprüche

1. Verfahren zur Elektronenbeschleunigung durch Laser-Plasma-Interaktion, wobei mindestens ein Laserimpuls (IL0) auf eine Oberfläche (SS) eines Ziels im kondensierten Zustand (CS) gerichtet ist, wobei die Oberfläche von einer Gasschicht (CG) bedeckt ist, wobei die Intensität des mindestens einen Impulses ausreichend ist, um:
- in einem Schritt A aus dem Ziel im kondensierten Zustand ein dichtes Plasma (MP) zu erzeugen;
- in einem Schritt B nach Reflexion durch das dichte Plasma einen Laser-Nachlauf (WF) in der Gasschicht zu erzeugen;
- in einem Schritt C die Elektronen des dichten Plasmas mit einer Energie zu erhitzen, sodass ein Paket (EB) der Elektronen in den Nachlauf injiziert wird, um dort beschleunigt zu werden, wobei der mindestens eine Impuls, der dazu bestimmt ist, von dem dichten Plasma reflektiert zu werden und die Elektronen dieses letzteren zu erhitzen, schräg mit einer Polarisierung s auf das Ziel auftrifft.

2. Verfahren nach dem vorstehenden Anspruch, wobei:
- das Erzeugen des dichten Plasmas in Schritt A durch einen von dem mindestens einen Laserimpuls, Vorimpuls (IL1) genannt, induziert wird,
- die Schritte B und C durch einen von dem mindestens einen Laserimpuls, Hauptimpuls (IL2) genannt, induziert werden,
- im Schritt B der Hauptimpuls räumlich dem Vorimpuls überlagert ist, und eine Zeitverzögerung (Δ*t*) in Bezug auf den Vorimpuls aufweist.

3. Verfahren nach dem vorstehenden Anspruch, wobei die Zeitverzögerung (Δ*t*) schwach genug ist, damit eine Skalenlänge des Gradienten (L) des dichten Plasmas kleiner ist als eine Wellenlänge (*λ*₂) des Hauptimpulses.

4. Verfahren nach dem vorstehenden Anspruch, wobei die Zeitverzögerung (Δ*t*) zwischen 50 *f*s und 200 *ps* beträgt.

5. Verfahren nach einem der Ansprüche 2 bis 4, umfassend einen Schritt zum Einstellen der Zeitverzögerung (Δ*t*), um eine Ladung des in den Nachlauf injizierten Elektronenpakets zu optimieren.

6. Verfahren nach einem der Ansprüche 2 bis 5, wobei im Schritt A die Intensität des Vorimpulses größer als 10¹⁵ *W*/*cm²* auf der Oberfläche ist, und wobei im Schritt B die Intensität des Hauptimpulses größer als 10¹⁸ *W*/*cm²* nach Reflexion durch das dichte Plasma ist.

7. Verfahren nach einem der Ansprüche 2 bis 6, umfassend einen Schritt vor den Schritte A und B zum Erzeugen des Vorimpulses und des Hauptimpulses ausgehend von einem gleichen sogenannten Anfangslaserimpuls.

8. Verfahren nach einem der Ansprüche 2 bis 7, umfassend einen Schritt vor den Schritten A und B, zum Erhöhen des Zeitkontrastes des Hauptimpulses durch Reflexion auf einem oder mehreren zusätzlichen Plasmaspiegeln.

9. Verfahren nach einem der vorstehenden Ansprüche, wobei ein mittlerer Druck in der Gasschicht zwischen 0,1 atm und 200 atm umfasst ist, vorzugsweise zwischen 0,5 atm und 50 atm umfasst ist.

10. System zur Elektronenbeschleunigung durch Laser-Plasma-Interaktion (1), umfassend:
- ein Ziel im kondensierten Zustand (CS), das mit einer Gasschicht (CG) bedeckt ist,
- ein Lasersystem (SL), das angepasst ist, um mindestens einen Laserimpulse (IL0) zu erzeugen
- ein optisches System (SO), das angepasst ist, um den mindestens einen Laserimpuls auf einer Oberfläche (SS) des Ziels im kondensierten Zustand zu leiten
- wobei das Lasersystem und das optische System weiter konfiguriert sind, sodass die Intensität des mindestens einen Impulses ausreichend ist, um:
- aus dem Ziel im kondensierten Zustand ein dichtes Plasma (MP) zu erzeugen;
- nach Reflexion durch das dichte Plasma einen Nachlauf (WF) in der Gasschicht zu erzeugen;
- die Elektronen des dichten Plasmas mit einer Energie zu erhitzen, sodass ein Paket (EB) der Elektronen in den Nachlauf injiziert wird, um dort beschleunigt zu werden,
- wobei das optische System weiter angepasst ist, damit der mindestens eine Impuls, der dazu bestimmt ist, von dem dichten Plasma reflektiert zu werden und die Elektronen dieses letzteren zu erhitzen, schräg mit einer Polarisierung s auf das Ziel auftrifft.

11. System nach dem vorstehenden Anspruch, wobei das Lasersystem und das optische System konfiguriert sind, um:
- einen ersten Impuls, Vorimpuls (IL1) genannt, zu erzeugen, und ihn auf das Ziel zu richten, um das dichte Plasma zu erzeugen,
- einen zweiten Impuls, Hauptimpuls (IL2) genannt, zu erzeugen, und ihn auf das Ziel zu richten, um den Nachlauf in der Gasschicht zu erzeugen, und das Erhitzen der Elektronen des dichten Plasmas zu induzieren, wobei der Hauptimpuls bei seiner Reflexion durch das dichte Plasma räumlich dem Vorimpuls überlagert ist.

12. System nach dem vorstehenden Anspruch, wobei das Lasersystem angepasst ist, damit der Zeitkontrast des Hauptimpulses größer als 10⁸, vorzugsweise größer als 10¹⁰ ist.

13. System nach einem der Ansprüche 10 bis 11, umfassend eine Gasdüse (GN), die an einen Gasbehälter angeschlossen ist, wobei die Gasdüse angepasst ist, um einen Gasstrom (GJ) abzugeben, der konfiguriert ist, um die Gasschicht zu bilden,

14. System nach dem vorstehenden Anspruch, umfassend eine durch das Ziel besiegelte oder teilweise besiegelte Gaszelle, wobei die Gasdüse angepasst ist, um den Gasstrom in der Gaszelle abzugeben.

15. System nach einem der Ansprüche 12 bis 14, wobei das Ziel durch einen Bandabschnitt gebildet ist, der von einer Spule (BR) abrollt, wobei das System eine Motoranordnung (MT) umfasst, die angeordnet ist, um das Band in der Zelle abzurollen.

16. System nach einem der Ansprüche 12 bis 15, wobei der Gasbehälter Helium und/oder Wasserstoff und/oder Stickstoff umfasst.

17. Verfahren nach einem der Ansprüche 12 bis 16, wobei die Gasdüse angepasst ist, damit ein mittlerer Druck in der Gasschicht zwischen 0,1 atm und 200 atm umfasst ist, vorzugsweise zwischen 0,5 atm und 50 atm umfasst ist.

## Claims

1. Method for accelerating electrons using laser-plasma interaction, wherein at least one laser pulse (ILO) is directed onto a surface (SS) of a target in the condensed state (CS), said surface being covered with a layer of gas (CG), the intensity of said at least one pulse being enough to:
- in a step A, generate, from the target in the condensed state, a dense plasma (MP);
- in a step B, after being reflected by the dense plasma, generate a laser wake (WF) in the gas layer;
- in a step C, heat the electrons of said dense plasma to an energy such that a packet (EB) of said electrons is injected into the wake so as to be accelerated therein, said at least one pulse that is intended to be reflected by the dense plasma and heat the electrons thereof, being at an s-polarized oblique incidence relative to said target.

2. Method according to the preceding claim, wherein:
- the generating of the dense plasma in step A is induced by one of said at least one laser pulse referred to as pre-pulse (IL1),
- the steps B and C are induced by one of said at least one laser pulse referred to as main pulse (IL2),
- in the step B, said main pulse is spatially superimposed on the pre-pulse and has a time delay (Δ*t*) with respect to the pre-pulse.

3. Method according to the preceding claim, wherein said time delay (Δ*t*) is low enough so that one scale length of the gradient (L) of the dense plasma is less than one wavelength (*λ*₂) of the main pulse.

4. Method according to the preceding claim, wherein said time delay (Δ*t*) is comprised between 50 *f*s and 200 *ps.*

5. Method according to any of claims 2 to 4, comprising a step of adjusting said time delay (Δ*t*) in such a way as to optimize a charge of said electron packet injected into said wake.

6. Method according to any of claims 2 to 5, wherein, in the step A, the intensity of the pre-pulse is greater than 10¹⁵ *W*/*cm²* on said surface and wherein, in the step B, the intensity of the main pulse is greater than 10¹⁸ *W*/*cm*² after being reflected by the dense plasma.

7. Method according to any of claims 2 to 6, comprising a step prior to steps A and B of generating the pre-pulse and the main pulse from the same so-called initial laser pulse.

8. Method according to any of claims 2 to 7, comprising a step prior to steps A and B, of increasing the time contrast of the main pulse by reflecting on one or more additional plasma mirrors.

9. Method according to any of the preceding claims, wherein an average pressure in the layer of gas is comprised between 0.1 atm and 200 atm, preferably comprised between 0.5 atm and 50 atm

10. System for accelerating electrons using laser-plasma interaction (1) comprising:
- a target in the condensed state (CS) covered with a layer of gas (CG),
- a laser system (SL) adapted to generate at least one laser pulse (IL0)
- an optical system (SO) adapted to direct said at least one laser pulse on a surface (SS) of the target in the condensed state
- the laser system and the optical system being further configured in such a way that the intensity of said at least one pulse is enough to:
- generate, from the target in the condensed state, a dense plasma (MP);
- after being reflected by the dense plasma, generate a wake (WF) in the layer of gas;
- heat the electrons of said dense plasma to an energy such that a packet (EB) of said electrons is injected into said wake so as to be accelerated therein,
- the optical system being further adapted so that said at least one pulse intended to be reflected by the dense plasma and heat the electrons thereof, being at an s-polarized oblique incidence relative to the target.

11. System according to the preceding claim, wherein the laser system and the optical system are configured to:
- Generate a so-called first pulse, referred to as pre-pulse (IL1), and to direct it to the target to generate said dense plasma,
- Generate a second so-called pulse (IL2), referred to as main pulse, and direct it to the target to generate said wake in the layer of gas and induce said heating of the electrons of said dense plasma, said main pulse, when it is reflected by the dense plasma, being spatially superimposed on the pre-pulse.

12. System according to the preceding claim, wherein said laser system is adapted so that the time contrast of the main pulse is greater than 10⁸, preferably greater than 10¹⁰.

13. System according to any of claims 10 to 11, comprising a gas nozzle (GN) connected to a gas reservoir, the gas nozzle being adapted to deliver a stream of gas (GJ) configured to form the layer of gas,

14. System according to the preceding claim, comprising a gas cell sealed or partially sealed by the target, the gas nozzle being adapted to deliver the steam of gas in the gas cell.

15. System according to any of claims 12 to 14, wherein said target is formed by a portion of band that is unwound from a coil (BR), said system comprising a motor unit (MT) adapted to unwind said band in the cell.

16. System according to any of claims 12 to 15, wherein the gas reservoir comprises helium and/or hydrogen and/or nitrogen.

17. System according to any of claims 12 to 16, wherein the gas nozzle is adapted so that an average pressure in the layer of gas is comprised between 0.1 atm and 200 atm, preferably comprised between 0.5 atm and 50 atm.
